# EUROPÄISCHE PATENTANMELDUNG

(11) **EP 4 706 452 A1**
(43) Veröffentlichungstag der Anmeldung: **11.03.2026**
(21) Anmeldenummer: 25200253.0
(22) Anmeldetag: 04.09.2025
(51) Int. Cl.: A47B 88/919

(54) **EINRICHTUNGSELEMENT MIT BELEUCHTUNGSSYSTEM**

(30) Priorität: 05.09.2024 IT 202400019819
(71) Anmelder: Grass GmbH, 6973 Höchst (AT); L. & S. Italia S.p.A., 33070 Brugnera (PN) (IT)
(72) Erfinder: Barteselli, Pietro, 33030 Campoformido (UD) (IT)
(74) Vertreter: RavensPAT Patentanwälte Partnerschaft mbB

(57) **Zusammenfassung**

Einrichtungselement (100), umfassend: ein bewegliches Element (1), ein feststehendes Element (2) und ein Beleuchtungssystem. Das bewegliche Element (1) umfasst einen Innenraum (10) und ist zwischen einer Schließstellung und einer Offenstellung verlagerbar.

Das Beleuchtungssystem umfasst: eine Beleuchtungsvorrichtung (6), die zum Beleuchten des Innenraums (10) des beweglichen Elements (1) ausgestaltet ist, eine Versorgungsvorrichtung (4) und ein Energiespeicherelement (5), das einen Stromkreis umfasst, der einen Superkondensator beinhaltet. Das Energiespeicherelement (5) ist mit dem beweglichen Element (1) verbunden, so dass das Energiespeicherelement (5) in einer Ladestellung ist, wenn das bewegliche Element (1) in der Schließstellung ist, und das Energiespeicherelement (5) in einer Betriebsstellung ist, wenn das bewegliche Element (1) in der Offenstellung ist. Die Versorgungsvorrichtung (4) stellt dem Energiespeicherelement (5) elektrische Energie bereit, wenn das Energiespeicherelement (5) in der Ladestellung ist. Das Energiespeicherelement (5) stellt, wenn es in der Betriebsstellung ist, der Beleuchtungsvorrichtung (6) elektrische Energie bereit.

## Beschreibung

Die vorliegende Erfindung betrifft ein Einrichtungselement, das ein Beleuchtungssystem umfasst. Im Besonderen betrifft die vorliegende Erfindung eine Kommode, die das Beleuchtungssystem umfasst.

Im Allgemeinen kann ein Einrichtungselement ein Beleuchtungssystem umfassen, das geeignet ist, das Einrichtungselement zu beleuchten. Ein solches Beleuchtungssystem kann im Inneren des Einrichtungselements montiert sein und verschiedene Typen von Kabeln und/oder elektrischen Kontakten umfassen.

Ein typisches Problem solcher Beleuchtungssysteme kann das Vorhandensein von elektrischen Schleifkontakten sein, die ein hohes Betätigungsgeräusch des Beleuchtungssystems des Einrichtungselements verursachen können.

Ein weiteres typisches Problem solcher Beleuchtungssysteme kann das Vorhandensein von Stromkabeln sein, die infolge eines längeren Gebrauchs des Einrichtungselements, insbesondere des längeren Gebrauchs des beweglichen Elements des Einrichtungselements, beschädigt werden können. Darüber hinaus können die Stromkabel aufgrund ihrer Abmessungen Platzprobleme verursachen.

Ein weiteres Problem solcher Beleuchtungssysteme hängt mit dem Energiespeicherelement zusammen. Ein derartiges Energiespeicherelement kann zum Beispiel als Batteriepack ausgestaltet sein, das geeignet ist, das Beleuchtungssystem zu versorgen. Das Problem eines solchen Batteriepacks hängt damit zusammen, dass es regelmäßig aus dem Einrichtungselement entfernt werden muss, um es in den Phasen zu seinem Wiederaufladen an das Stromnetz anschließen zu können; nach Beendigung der Ladephase muss das Batteriepack wieder an dem Einrichtungselement montiert werden, um das Beleuchtungssystem erneut versorgen zu können. In einigen Ausführungsformen kann das Energiespeicherelement wiederaufladbare Batterien umfassen, die über das Stromnetz versorgt werden können. Solche wiederaufladbaren Batterien neigen jedoch nach einer begrenzten Anzahl von Nutzungszyklen dazu, schwächer zu werden, und müssen daher ersetzt werden.

Die der vorliegenden Erfindung zugrunde liegende Aufgabe besteht darin, ein Einrichtungselement bereitzustellen, das ein Beleuchtungssystem umfasst, das strukturell und funktional so ausgelegt ist, dass einer oder mehrere der oben unter Bezugnahme auf den Stand der Technik angeführten Nachteile zumindest teilweise überwunden werden.

Im Besonderen besteht eine Aufgabe der vorliegenden Erfindung darin, ein Einrichtungselement mit einem Beleuchtungssystem bereitzustellen, das ein Energiespeicherelement umfasst, das einen minimalen durch die Nutzungszyklen bedingten Leistungsverlust aufweist, d. h. ein Energiespeicherelement, das einer hohen Anzahl von Lade- und Entladezyklen standhalten kann, ohne an Leistung einzubüßen.

Eine weitere Aufgabe der Erfindung besteht darin, ein Einrichtungselement mit einem Beleuchtungssystem bereitzustellen, bei dem die Anzahl von Stromkabeln begrenzt ist.

Eine weitere Aufgabe der Erfindung besteht darin, ein Einrichtungselement mit einem Beleuchtungssystem bereitzustellen, bei dem es nicht erforderlich ist, das Energiespeicherelement zum Wiederaufladen zu entfernen und wieder zu montieren.

Eine weitere Aufgabe der Erfindung besteht darin, ein Einrichtungselement mit einem Beleuchtungssystem bereitzustellen, das besonders geräuscharm ist.

Eine weitere Aufgabe der Erfindung besteht darin, ein Beleuchtungssystem bereitzustellen, das sich bei verschiedenen bereits auf dem Markt bestehenden Typen von Einrichtungselementen einfach nachrüsten lässt.

Die oben genannten Aufgaben und Ziele werden zumindest teilweise durch ein erfindungsgemäßes Einrichtungselement mit einem Beleuchtungssystem mit einem oder mehreren der in den nachfolgenden Ansprüchen aufgeführten Merkmale gelöst.

In einem ersten Aspekt richtet sich die vorliegende Erfindung auf ein Einrichtungselement, das ein bewegliches Element, ein feststehendes Element und ein Beleuchtungssystem umfasst. Das bewegliche Element umfasst einen Innenraum und ist zwischen einer Schließstellung und einer Offenstellung verlagerbar. Das Beleuchtungssystem umfasst eine Beleuchtungsvorrichtung, die dazu ausgestaltet ist, den Innenraum des beweglichen Elements zu beleuchten, eine Versorgungsvorrichtung und ein Energiespeicherelement. Das Energiespeicherelement umfasst einen Stromkreis, der einen Superkondensator beinhaltet. Das Energiespeicherelement ist mit dem beweglichen Element verbunden, so dass das Energiespeicherelement in einer Ladestellung ist, wenn das bewegliche Element in der Schließstellung ist, und das Energiespeicherelement in einer Betriebsstellung ist, wenn das bewegliche Element in der Offenstellung ist. Die Versorgungsvorrichtung stellt dem Energiespeicherelement elektrische Energie bereit, wenn das Energiespeicherelement in der Ladestellung ist. Wenn das Energiespeicherelement in der Betriebsstellung ist, stellt es der Beleuchtungsvorrichtung elektrische Energie bereit.

Dank der oben angeführten Merkmale ist es möglich, ein Einrichtungselement mit einem Beleuchtungssystem zu erhalten, das ein Energiespeicherelement umfasst, das einen im Vergleich zu einem herkömmlichen Batteriepack oder zu herkömmlichen wiederaufladbaren Batterien besonders schnellen Lade- und Entladezyklus aufweist. Das Vorhandensein des Superkondensators in dem Stromkreis des Energiespeicherelements ermöglicht es, eine hohe spezifische Leistung zu erhalten. Die Verwendung des Beleuchtungssystems ist daher insbesondere in dem Fall geeignet, in dem die Betriebsund/oder Ladezeit des Energiespeicherelements in der Größenordnung von Sekunden liegt. Darüber hinaus ist seine Verwendung besonders in dem Fall geeignet, in dem die Beleuchtungsvorrichtung als LED ausgestaltet ist.

Das Vorhandensein des Superkondensators in dem Stromkreis des in dem Beleuchtungssystem des erfindungsgegenständlichen Einrichtungselements eingesetzten Energiespeicherelements ermöglicht es, die Anzahl von Lade- und Entladezyklen im Vergleich zu einem herkömmlichen Batteriepack oder zu herkömmlichen wiederaufladbaren Batterien zu erhöhen. Das Energiespeicherelement kann bevorzugt bis zu etwa 75 000 Lade- und Entladezyklen standhalten, ohne an Leistung einzubüßen.

Wenn das bewegliche Element in der Schließstellung ist, ist das Energiespeicherelement bevorzugt in der Ladestellung, stellt dem Beleuchtungssystem keine elektrische Energie bereit und erhält elektrische Energie von der Versorgungsvorrichtung.

Wenn das bewegliche Element in der Offenstellung ist, ist das Energiespeicherelement bevorzugt in der Betriebsstellung und erhält keine elektrische Energie von der Versorgungsvorrichtung und stellt dem Beleuchtungssystem elektrische Energie bereit.

Wenn das Energiespeicherelement in der Ladestellung ist, stellt wünschenswerterweise die Versorgungsvorrichtung dem Superkondensator elektrische Energie bereit.

Wenn das Energiespeicherelement in der Betriebsstellung ist, stellt wünschenswerterweise der Superkondensator der Beleuchtungsvorrichtung Energie bereit. Das Energiespeicherelement ist bevorzugt starr mit dem beweglichen Element verbunden, zum Beispiel über eine Schraubverbindung. Dies ermöglicht es, eine besonders stabile Verbindung zwischen den Elementen zu erhalten und das Energiespeicherelement an dem beweglichen Element fest in Position zu halten.

Gemäß einer bevorzugten Ausführung hat das feststehende Element einen im Wesentlichen kastenförmigen Körper. Bevorzugt umfasst das feststehende Element eine Rückwand, eine untere Wand, eine obere Wand, eine erste und eine zweite Seitenwand. Vorteilhafterweise definieren diese Wände ein Gehäuse des feststehenden Elements, wobei das Gehäuse dazu ausgestaltet ist, das bewegliche Element mindestens teilweise zu enthalten.

Bevorzugt erstreckt sich die Rückwand des feststehenden Elements entlang einer vertikalen Richtung und einer horizontalen Richtung. Bevorzugt verläuft die vertikale Richtung parallel zur Richtung der Schwerkraft. Vorteilhafterweise verlaufen die vertikale Richtung und die horizontale Richtung senkrecht zueinander.

In einer bevorzugten Ausführungsform hat das bewegliche Element einen im Wesentlichen kastenförmigen Körper. Bevorzugt umfasst das bewegliche Element eine Mehrzahl von Komponenten, die zusammengefügt sind, um das bewegliche Element zu bilden. Bevorzugt umfasst das bewegliche Element eine vordere Wand, eine Rückwand, eine untere Wand, eine erste und eine zweite Seitenwand. Vorteilhafterweise definieren die Wände den Innenraum des beweglichen Elements. Bevorzugt ist der Innenraum geeignet, Gegenstände, Kleidung usw. aufzunehmen. Die Komponenten sind beispielsweise aus einem einzigen Material oder aus einer einzigen Materialart ausgeführt. Die Komponenten sind beispielsweise aus unterschiedlichen Materialien ausgeführt. Die Seitenwände des beweglichen Elements sind beispielsweise aus Stahl und/oder Holz und/oder Glas ausgeführt. Die Beleuchtungsvorrichtung ist beispielsweise an einer Seitenwand angebracht oder beispielsweise an beiden Seitenwänden angebracht, beispielsweise in die Seitenwand integriert oder daran befestigt.

Die Rückwand des beweglichen Elements ist beispielsweise aus Stahl und/oder Holz und/oder Glas ausgeführt.

Die Seitenwand des beweglichen Elements, beispielsweise beide Seitenwände, umfasst beispielsweise verschiedene Komponenten oder verschiedene Abschnitte. Die Seitenwand umfasst beispielsweise einen Seitenwandabschnitt und einen Führungsabschnitt, wie eine Führung, über oder unter dem Seitenwandabschnitt.

Die Beleuchtungsvorrichtung befindet sich beispielsweise auf einer beliebigen Komponente des beweglichen Elements.

Bevorzugt erstreckt sich die Rückwand des beweglichen Elements entlang der vertikalen Richtung und der horizontalen Richtung.

Bevorzugt ist das bewegliche Element entlang einer Gleitrichtung verlagerbar.

Die Gleitrichtung verläuft wünschenswerterweise senkrecht zu der vertikalen Richtung und der horizontalen Richtung.

Bevorzugt ist das bewegliche Element in der Schließstellung, wenn seine vordere Wand auf das feststehende Element trifft. Bevorzugt ist das bewegliche Element in der Offenstellung, wenn seine vordere Wand nicht auf das feststehende Element trifft. Mit anderen Worten, das bewegliche Element ist in der Offenstellung, wenn seine vordere Wand von dem feststehenden Element beabstandet ist.

In einigen Ausführungsformen wird unter einem beweglichen Element in Schließstellung verstanden, dass seine vordere Wand eine jeweilige Öffnung des feststehenden Elements verschließt, die auf Höhe des beweglichen Elements angeordnet ist, und unter einem beweglichen Element in Offenstellung, dass seine vordere Wand die jeweilige Öffnung des feststehenden Elements nicht verschließt.

Optional umfasst das bewegliche Element eine Mehrzahl von Beleuchtungsvorrichtungen.

Der Superkondensator besitzt wünschenswerterweise eine Kapazität zwischen 5 und 15 Farad, bevorzugt von etwa 10 Farad.

Gemäß einer bevorzugten Ausführungsform umfasst der Stromkreis des Energiespeicherelements eine Mehrzahl von parallel angeordneten Superkondensatoren.

Dank der oben genannten Merkmale ist es möglich, einen sehr guten Kompromiss zwischen einer Speicherung einer zum Leuchten der Beleuchtungsvorrichtung ausreichenden Menge elektrischer Energie und einer Eindämmung der Produktionskosten zu erhalten.

Bevorzugt umfasst der Stromkreis des Energiespeicherelements zwei parallel angeordnete Superkondensatoren, von denen jeder eine Kapazität zwischen 5 und 15 Farad, bevorzugt von etwa 10 Farad, besitzt.

Die Anmelderin hat festgestellt, dass es bei dieser Ausgestaltung möglich ist, ein Paar Beleuchtungsvorrichtungen für ein Einrichtungselement besonders effizient zu versorgen und dabei die Ladezeiten zu optimieren, die Produktionskosten einzudämmen und den Platzbedarf des Energiespeicherelements auf ein Minimum zu reduzieren.

In einer bevorzugten Ausführungsform umfasst das Einrichtungselement eine Mehrzahl von beweglichen Elementen. Wenn diese beweglichen Elemente in der Schließstellung sind, sind sie vorteilhafterweise so angeordnet, dass sie entlang der vertikalen Richtung ausgerichtet sind, so dass sie im Wesentlichen eine Säule bilden. Diese Säule ist vorteilhafterweise entlang der vertikalen Richtung angeordnet.

Gemäß einer bevorzugten Ausführungsform ist an jedem beweglichen Element ein jeweiliges Energiespeicherelement angebracht. Bevorzugt umfasst jedes bewegliche Element eine jeweilige Beleuchtungsvorrichtung. Auf diese Weise ist es möglich, jedem Energiespeicherelement elektrische Energie bereitzustellen, wenn das Energiespeicherelement in der Ladestellung ist, und jedes Energiespeicherelement kann der jeweiligen Beleuchtungsvorrichtung elektrische Energie bereitstellen, wenn es in der Betriebsstellung ist. Dies macht das erfindungsgegenständliche Einrichtungselement besonders vielseitig.

In einem zweiten Aspekt richtet sich die vorliegende Erfindung auf ein Einrichtungselement, das als Kommode ausgestaltet ist.

In diesem Fall ist das bewegliche Element als Schublade ausgestaltet und das feststehende Element als Gehäusestruktur für Schubladen ausgestaltet. Die Seitenwände und die Rückwand der Schublade können auch als "seitliche Wangen" beziehungsweise "hintere Wange" bezeichnet werden.

Die Kommode umfasst die Schublade, die Gehäusestruktur für Schubladen und das Beleuchtungssystem. Die Schublade umfasst einen Innenraum und ist zwischen einer Schließstellung und einer Offenstellung verlagerbar. Das Beleuchtungssystem umfasst die zum Beleuchten des Innenraums der Schublade ausgestaltete Beleuchtungsvorrichtung, die Versorgungsvorrichtung und das Energiespeicherelement. Das Energiespeicherelement umfasst den Stromkreis, der den Superkondensator beinhaltet. Das Energiespeicherelement ist mit der Schublade verbunden, so dass das Energiespeicherelement in einer Ladestellung ist, wenn die Schublade in der Schließstellung ist, und das Energiespeicherelement in einer Betriebsstellung ist, wenn die Schublade in der Offenstellung ist. Die Versorgungsvorrichtung stellt dem Energiespeicherelement elektrische Energie bereit, wenn das Energiespeicherelement in der Ladestellung ist. Wenn das Energiespeicherelement in der Betriebsstellung ist, stellt es der Beleuchtungsvorrichtung elektrische Energie bereit.

Wenn die Schubladen der Kommode in der Schließstellung sind, sind sie bevorzugt so angeordnet, dass sie entlang der vertikalen Richtung ausgerichtet sind, so dass sie im Wesentlichen eine Säule bilden, und diese Säule ist vorteilhafterweise entlang der vertikalen Richtung angeordnet.

Die Verwendung eines einen Superkondensator umfassenden Energiespeicherelements erweist sich besonders in dem Fall als zweckmäßig, in dem das Einrichtungselement als Kommode ausgestaltet ist. In diesem Fall sind nämlich die Öffnungszeiten der Schublade und somit die entsprechenden Einschaltzeiten des Beleuchtungssystems im Allgemeinen relativ kurz, beispielsweise in der Größenordnung von Sekunden. Zudem können die Schließzeiten der Schublade und die entsprechenden Ladezeiten des Energiespeicherelements ebenfalls relativ kurz sein, beispielsweise in der Größenordnung von Sekunden. Das einen Superkondensator umfassende Energiespeicherelement ist daher dank seiner hohen spezifischen Leistung effizient.

Bevorzugt ist die Schublade in der Schließstellung, wenn ihre vordere Wand auf die Gehäusestruktur für Schubladen der Kommode trifft. Bevorzugt ist die Schublade in der Offenstellung, wenn ihre vordere Wand nicht auf die Gehäusestruktur für Schubladen der Kommode trifft. Mit anderen Worten, die Schublade ist in der Offenstellung, wenn ihre vordere Wand von der Gehäusestruktur für Schubladen der Kommode beabstandet ist.

Mit anderen Worten, unter einer Schublade in Schließstellung wird verstanden, dass die vordere Wand der Schublade eine jeweilige Öffnung der Gehäusestruktur für Schubladen verschließt, die auf Höhe der Schublade angeordnet ist, und unter einer Schublade in Offenstellung wird verstanden, dass die vordere Wand der Schublade die jeweilige Öffnung der Gehäusestruktur für Schubladen nicht verschließt.

Die Schublade umfasst bevorzugt eine Mehrzahl von Komponenten, die zusammengefügt sind, um die Schublade zu bilden. Die Schublade umfasst bevorzugt Seitenwände, eine untere Wand, eine vordere Wand und eine Rückwand. In einem weiteren Aspekt ist das erfindungsgegenständliche Einrichtungselement als Haushaltsgerät ausgestaltet. Bevorzugt umfasst dieses Haushaltsgerät das als Stützstruktur ausgestaltete feststehende Element und das als Ablage ausgestaltete bewegliche Element. Die Ablage ist bevorzugt relativ zu der Stützstruktur verschiebbar. Das Haushaltsgerät ist beispielsweise ein Kühlschrank, eine Geschirrspülmaschine, ein Backofen usw.

In einem weiteren Aspekt ist das erfindungsgegenständliche Einrichtungselement als Möbel ausgestaltet. Bevorzugt umfasst dieses Möbel das als Rahmen ausgestaltete feststehende Element und das als Regalboden ausgestaltete bewegliche Element. Bevorzugt ist der Regalboden aus dem Rahmen ausziehbar. Das Möbel ist beispielsweise eine Konsole, ein Türflügel usw.

In mindestens einem der vorgenannten Aspekte kann die vorliegende Erfindung mindestens eines oder mehrere der nachfolgend beschriebenen Merkmale aufweisen.

In einer bevorzugten Ausführungsform ist das Energiespeicherelement auf Höhe der Rückwand des beweglichen Elements angeordnet und zwischen die Rückwand des beweglichen Elements und die Rückwand des feststehenden Elements gesetzt.

Durch das Ausnutzen des Raums zwischen der Rückwand des beweglichen Elements und der Rückwand des feststehenden Elements kann der Platzbedarf des Energiespeicherelements besonders effizient optimiert werden. Dies ermöglicht zudem ein einfaches Nachrüsten des erfindungsgegenständlichen Beleuchtungssystems bei verschiedenen bereits auf dem Markt bestehenden Typen von Einrichtungselementen.

Die Verwendung eines einen Superkondensator umfassenden Energiespeicherelements ermöglicht es, ein Energiespeicherelement mit besonders geringem Gewicht und Platzbedarf zu erhalten.

Bevorzugt ist eine Breite des Energiespeicherelements geringer als ein Abstand zwischen der Rückwand des feststehenden Elements und der Rückwand des beweglichen Elements in der Schließstellung. Die Breite des Energiespeicherelements wird entlang der Gleitrichtung verstanden. Auf diese Weise kann die Form des Energiespeicherelements an den zwischen der Rückwand des beweglichen Elements und der Rückwand des feststehenden Elements vorhandenen Raum besonders einfach angepasst werden.

In einer bevorzugten Ausführungsform hat das Energiespeicherelement einen Körper mit einer flachen und länglichen Form. Dies ermöglicht es, die Anpassung des Energiespeicherelements an den zwischen der Rückwand des beweglichen Elements und der Rückwand des feststehenden Elements vorhandenen Raum weiter zu erleichtern.

Eine Längsachse des Energiespeicherelements verläuft beispielsweise parallel zu einer durch die Rückwand des beweglichen Elements definierten Ebene.

Das Energiespeicherelement ist beispielsweise horizontal an der Rückwand des beweglichen Elements ausgerichtet. Die Längsachse des Energiespeicherelements ist beispielsweise horizontal an der durch die Rückwand des beweglichen Elements definierten Ebene ausgerichtet.

Das Energiespeicherelement ist beispielsweise vertikal an der Rückwand des beweglichen Elements ausgerichtet. Die Längsachse des Energiespeicherelements ist beispielsweise vertikal an der durch die Rückwand des beweglichen Elements definierten Ebene ausgerichtet.

Im Fall des als Kommode ausgestalteten Einrichtungselements gelangt die Rückwand der Schublade im Allgemeinen aus konstruktiven Gründen nicht an der Rückwand der Gehäusestruktur für Schubladen in Anschlag, da die Schubladenhersteller die Abmessungen der Schubladen an die Abmessungen der Gehäusestruktur für Schubladen anpassen müssen. In den Kommoden ist daher im Allgemeinen ein ungenutzter Raum zwischen der Rückwand der Schublade und der Rückwand der Gehäusestruktur für Schubladen vorhanden, der genutzt werden kann, indem das erfindungsgegenständliche Energiespeicherelement in diesem Raum positioniert und so der Platzbedarf optimiert wird. Dies ermöglicht ein einfaches Nachrüsten des erfindungsgegenständlichen Beleuchtungssystems bei verschiedenen bereits auf dem Markt bestehenden Kommodentypen.

In einer bevorzugten Ausführungsform umfasst das Beleuchtungssystem des Einrichtungselements ein Stromanschlusssystem, das dazu ausgestaltet ist, elektrische Energie von der Versorgungsvorrichtung zum Energiespeicherelement zu übertragen.

Bevorzugt umfasst das Stromanschlusssystem eine Stromschiene, die dazu ausgestaltet ist, elektrische Energie von der Versorgungsvorrichtung zum Energiespeicherelement zu übertragen.

Die Stromschiene wird im weiteren Verlauf der Einfachheit halber auch als "Schiene" bezeichnet.

Die Schiene hat bevorzugt eine im Wesentlichen geradlinige Form. Die Schiene ist vorteilhafterweise entlang der vertikalen Richtung angeordnet. Auf diese Weise kann elektrische Energie zu dem mit jedem beweglichen Element verbundenen Energiespeicherelement übertragen werden.

Die Stromschiene ermöglicht es, mit jeweiligen beweglichen Elementen verbundene Energiespeicherelemente zu versorgen, ohne für jedes Energiespeicherelement eine Versorgungsvorrichtung verwenden zu müssen. Dies ermöglicht es, den Platzbedarf und das Vorhandensein von Kabeln im Beleuchtungssystem des Einrichtungselements zu verringern. Darüber können dadurch Stromkabel zwischen der Schiene und dem Energiespeicherelement vermieden werden, die aufgrund der Bewegung des beweglichen Elements, an dem das Energiespeicherelement befestigt ist, beschädigt werden oder brechen könnten.

Bevorzugt stellt die Versorgungsvorrichtung der Stromschiene elektrische Energie bereit, beispielsweise über ein Stromkabel.

Die Stromschiene umfasst vorteilhafterweise ein Paar Kupferbahnen. Dieses Paar Kupferbahnen erstreckt sich bevorzugt parallel zu der vertikalen Richtung.

Die Versorgungsvorrichtung ist vorteilhafterweise mit dem Stromnetz verbunden, zum Beispiel über ein Versorgungsstromkabel, und stellt der Schiene oder direkt dem Energiespeicherelement elektrische Energie bereit. Bevorzugt stellt die Versorgungsvorrichtung elektrische Energie mit 24 Volt bereit. In einigen alternativen Ausführungsformen stellt die Versorgungsvorrichtung elektrische Energie mit 12 Volt bereit.

Optional ist die Versorgungsvorrichtung als Steuertreiberplattform für elektrische und/oder elektronische Geräte ausgestaltet. Diese Geräte können beispielsweise Beleuchtungsgeräte sein, insbesondere vom Typ mit LED.

Die Versorgungsvorrichtung ist bevorzugt an der Rückwand des feststehenden Elements montiert. Dies ermöglicht es, den Platzbedarf des Beleuchtungssystems noch weiter zu einzuschränken.

In einer bevorzugten Ausführungsform umfasst das Einrichtungselement ein Paar Kontaktklemmen.

Das Paar Kontaktklemmen ist vorteilhafterweise dazu ausgestaltet, elektrische Energie von der Versorgungsvorrichtung zu erhalten. Bevorzugt erhält das Paar Kontaktklemmen elektrische Energie vom Stromanschlusssystem, noch bevorzugter von der Stromschiene.

In dieser Ausführungsform ist, wenn das bewegliche Element in der Schließstellung ist, das Energiespeicherelement in der Ladestellung, und die Kontaktklemmen treffen auf die Stromschiene, die dem Superkondensator elektrische Energie bereitstellt. Vorteilhaft ist insbesondere, dass jede Kontaktklemme auf eine jeweilige Kupferbahn der Schiene trifft. Wenn das bewegliche Element in der Offenstellung ist, ist das Energiespeicherelement in der Betriebsstellung, und die Kontaktklemmen treffen nicht auf die Stromschiene, d. h., sie sind von der Schiene beabstandet, und der Superkondensator stellt der Beleuchtungsvorrichtung elektrische Energie bereit.

Die Kontaktklemmen sind vorteilhafterweise vom Typ mit Feder. Auf diese Weise wird ein besonders geräuscharmer Übergang zwischen den Lade- und Betriebsstellungen des Energiespeicherelements erhalten.

Die Stromschiene verläuft gemäß einer bevorzugten Ausführungsform parallel zu der ersten oder zu der zweiten Seitenwand des feststehenden Elements und ist an der Seitenwand des feststehenden Elements angeordnet.

Dank dieser Merkmale ist es möglich, die Position der Schiene je nach Abstand zwischen der Rückwand des feststehenden Elements und der Rückwand des beweglichen Elements in der Schließstellung besonders einfach anzupassen. Die Hersteller von Einrichtungselementen, zum Beispiel von Kommoden, können beispielsweise bewegliche Elemente mit unterschiedlichen Abmessungen herstellen, die aber an dem gleichen feststehenden Element montiert werden sollen. Es kann daher erforderlich sein, die Schiene weiter von der Rückwand des feststehenden Elements zu entfernen, wenn das bewegliche Element kurz ist, oder die Schiene näher an die Rückwand des feststehenden Elements heranzuführen, wenn das bewegliche Element lang ist. Dadurch, dass die Schiene in der Nähe der Seitenwand positioniert ist, können diese Verlagerungen der Schiene einfacher gestaltet werden.

Die Schiene wird vorteilhafterweise in einem solchen Abstand von der Rückwand des feststehenden Elements positioniert, dass das Energiespeicherelement auf die Stromschiene trifft, so dass das Energiespeicherelement in der Ladestellung ist, wenn das bewegliche Element in der Schließstellung ist. Bevorzugt wird die Schiene in einem solchen Abstand von der Rückwand des feststehenden Elements positioniert, dass die Kontaktklemmen des Energiespeicherelements auf die Stromschiene treffen, so dass das Energiespeicherelement in der Ladestellung ist, wenn das bewegliche Element in der Schließstellung ist.

Die Schiene wird wünschenswerterweise so mit der Seitenwand verbunden, dass sie auf die vertikale Richtung ausgerichtet ist.

Die Schiene kann bevorzugt über eine Schraubverbindung an der Seitenwand befestigt werden.

Bevorzugt ist das Paar Kontaktklemmen des Energiespeicherelements an einem Ende des Körpers des Energiespeicherelements positioniert. Dies ermöglicht eine besonders einfache Interaktion mit der an der Seitenwand des feststehenden Elements angeordneten Stromschiene.

In alternativen Ausführungsformen kann das Stromanschlusssystem andere Ausgestaltungen aufweisen, zum Beispiel einen Kontakt, oder können die Kupferkabel der Versorgungsvorrichtung direkt mit den Kontaktklemmen des Speicherelements verbunden sein.

Gemäß einer bevorzugten Ausführungsform ist die Beleuchtungsvorrichtung als LED ausgestaltet und an dem beweglichen Element angeordnet.

Auf diese Weise wird eine besonders gleichmäßige Beleuchtung des Innenraums des beweglichen Elements erhalten. Wünschenswerterweise umfasst jede Seitenwand des beweglichen Elements eine jeweilige LED. Die LED ist bevorzugt an mindestens einer Seitenwand des beweglichen Elements befestigt. In einigen Ausführungsformen ist die LED bevorzugt an der Rückwand des beweglichen Elements angeordnet.

Wenn das bewegliche Element aus Metall ist, ist die LED bevorzugt an einer Vertiefung positioniert, die in der Seitenwand des beweglichen Elements ausgeführt ist. Wenn das bewegliche Element aus Glas oder Plexiglas ausgeführt ist, ist die LED in der unteren Wand des beweglichen Elements positioniert.

Gemäß einer bevorzugten Ausführungsform umfasst das Einrichtungselement ein Stromverteilungssystem, das dazu ausgestaltet ist, elektrische Energie von dem Energiespeicherelement zu der Beleuchtungsvorrichtung zu transportieren.

Dank dieser Merkmale ist es möglich, die elektrische Energie besonders flexibel zu der Beleuchtungsvorrichtung zu verteilen.

Das Stromverteilungssystem umfasst bevorzugt ein Stromkabel, welches das Energiespeicherelement mit der Beleuchtungsvorrichtung verbindet. Wenn eine Mehrzahl von Beleuchtungsvorrichtungen in dem beweglichen Element vorhanden ist, kann jede Beleuchtungsvorrichtung durch ein jeweiliges Stromkabel mit dem Energiespeicherelement verbunden sein. Dies ermöglicht es, die Kabel besonders optimiert in dem zwischen der Rückwand des beweglichen Elements und der Rückwand des feststehenden Elements vorhandenen Raum anzuordnen.

Vorteilhafterweise umfasst das Verteilungssystem ein Stromkabel, das an dem beweglichen Element befestigt ist. Dadurch wird das Stromkabel während des Verlagerns des beweglichen Elements zwischen der Offen- und der Schließstellung nicht beschädigt.

In einer bevorzugten Ausführungsform umfasst das Beleuchtungssystem des Einrichtungselements ein Versorgungsstromkabel, das die Versorgungsvorrichtung mit dem Stromnetz verbindet, ein Stromkabel, das die Versorgungsvorrichtung mit dem Verteilungssystem, bevorzugt mit der Stromschiene, verbindet, und ein Stromkabel, welches das Energiespeicherelement mit der Beleuchtungsvorrichtung verbindet. Es gibt daher keine Stromkabel, die sich aufgrund der Bewegung des beweglichen Elements bewegen, so dass die Stromkabel eines solchen Beleuchtungssystems keiner durch die Bewegung des beweglichen Elements bedingten Beschädigung ausgesetzt sind. Das Beleuchtungssystem ist dadurch besonders zuverlässig, kompakt und verschleißfest.

Das Einrichtungselement umfasst bevorzugt ein Führungssystem.

Das bewegliche Element ist wünschenswerterweise über das Führungssystem entlang der Gleitrichtung zwischen der Offenstellung und der Schließstellung verschiebbar. Auf diese Weise kann das Energiespeicherelement besonders einfach zwischen der Betriebsstellung und der Ladestellung verlagert werden.

Das Führungssystem umfasst bevorzugt ein Paar Nuten und ein Paar Träger. Vorteilhafterweise kann das bewegliche Element dieses Paar Nuten umfassen und kann das feststehende Element dieses Paar Träger umfassen. Jede Nut kann wünschenswerterweise mit dem jeweiligen Träger so zusammenwirken, dass es ihn aufnimmt. Das Paar Nuten und das Paar Träger ermöglichen es, das bewegliche Element besonders leichtgängig zu verschieben.

Bevorzugt ist das Paar Nuten an Seitenwänden des beweglichen Elements ausgebildet. Bevorzugt ist das Paar Träger an Seitenwänden des feststehenden Elements montiert. Wünschenswerterweise ist jeder Träger an einer Seitenwand des feststehenden Elements montiert und ist jede Nut an einer Seitenwand des beweglichen Elements ausgebildet. Dadurch kann die Stabilität des Führungssystems erhöht werden.

Bevorzugt verlaufen jede Nut und jeder Träger parallel zur Gleitrichtung.

Vorteilhafterweise erstrecken sich die Nuten des Führungssystems entlang einer jeweiligen unteren Kante der Seitenwände des beweglichen Elements. Bevorzugt verläuft diese Kante parallel zur Gleitrichtung.

In alternativen Ausführungsformen können die Nuten des Führungssystems an einer oberen Kante der Seitenwände des beweglichen Elements ausgeführt sein. Bevorzugt umfasst das Führungssystem ein Paar Träger und ein Paar Nuten entsprechend der Anzahl von beweglichen Elementen des Einrichtungselements. Wenn beispielsweise zwei bewegliche Elemente vorhanden sind, kann das Führungssystem zwei Paar Träger und zwei Paar Nuten umfassen.

In einigen Ausführungsformen kann das Führungssystem Rollen- oder Kugelführungen umfassen.

In alternativen Ausführungsformen kann das bewegliche Element das Paar Träger umfassen und kann das feststehende Element das Paar Nuten umfassen.

Die Merkmale und Vorteile der Erfindung werden durch die ausführliche Beschreibung eines bevorzugten Ausführungsbeispiels verdeutlicht, das unter Bezugnahme auf die beigefügten Zeichnungen beispielhaft und nicht einschränkend dargestellt ist; es zeigen:
- Fig. 1 und 2 eine perspektivische Vorderansicht eines Einrichtungselements, bei dem ein bewegliches Element in einer Schließ- beziehungsweise Offenstellung ist;
- Fig. 3 eine perspektivische Rückansicht des Einrichtungselements, bei dem das bewegliche Element in der Schließstellung ist;
- Fig. 4 und 5 eine perspektivische Rückansicht des Einrichtungselements, bei dem das bewegliche Element in einer Schließ- beziehungsweise Offenstellung ist;
- Fig. 6 eine perspektivische Vorderansicht des Einrichtungselements, bei dem ein bewegliches Element in der Offenstellung ist;
- Fig. 7 eine perspektivische Rückansicht des Einrichtungselements, bei dem zwei bewegliche Elemente in der Schließstellung sind;
- Fig. 8 ein Detail des Energiespeicherelements.

In den Beispielen der Figuren wird mit 100 insgesamt ein gemäß der vorliegenden Erfindung ausgeführtes Einrichtungselement bezeichnet.

Das Einrichtungselement 100 umfasst ein bewegliches Element 1 und ein feststehendes Element 2. Im Besonderen kann das Einrichtungselement 100 in den in den Figuren gezeigten Beispielen zwei bewegliche Elemente 1 und ein feststehendes Element 2 umfassen.

Das bewegliche Element 1 ist zwischen einer Schließstellung, wie in dem Beispiel von Fig. 1 zu erkennen, und einer Offenstellung, wie in dem Beispiel von Fig. 2 zu erkennen, verlagerbar. Das bewegliche Element 1 umfasst einen Innenraum 10.

Das Einrichtungselement 100 umfasst ein Beleuchtungssystem, das eine Beleuchtungsvorrichtung 6 umfasst, die dazu ausgestaltet ist, den Innenraum 10 des beweglichen Elements 1 zu beleuchten.

Das Beleuchtungssystem umfasst eine Versorgungsvorrichtung 4.

Das Beleuchtungssystem umfasst ein Energiespeicherelement 5, das einen Stromkreis beinhaltet, der einen Superkondensator umfasst.

Der Superkondensator kann eine Kapazität zwischen 5 und 15 Farad, bevorzugt von etwa 10 Farad, besitzen. Bevorzugt umfasst der Stromkreis des Energiespeicherelements zwei parallel angeordnete Superkondensatoren, von denen jeder eine Kapazität von etwa 10 Farad besitzt.

Das Energiespeicherelement 5 ist starr, bevorzugt über eine Schraubverbindung, mit dem beweglichen Element 1 verbunden. Wenn das bewegliche Element 1 in der Schließstellung ist, ist das Energiespeicherelement 5 in einer Ladestellung, wie in den Beispielen von Fig. 4 und 7 zu erkennen ist, und wenn das bewegliche Element 1 in der Offenstellung ist, ist das Energiespeicherelement 5 in einer Betriebsstellung, wie in den Beispielen von Fig. 5 und 6 zu erkennen ist.

Die Versorgungsvorrichtung 4 ist dazu ausgestaltet, dem Energiespeicherelement 5 elektrische Energie bereitzustellen, wenn das Energiespeicherelement 5 in der Ladestellung ist.

Wenn das Energiespeicherelement 5 in der Betriebsstellung ist, stellt es der Beleuchtungsvorrichtung 6 elektrische Energie bereit.

Wenn das bewegliche Element 1 in der Schließstellung ist, ist das Energiespeicherelement 5 in der Ladestellung, stellt dem Beleuchtungssystem keine elektrische Energie bereit und erhält elektrische Energie von der Versorgungsvorrichtung 4.

Wenn das bewegliche Element 1 in der Offenstellung ist, ist das Energiespeicherelement 5 in der Betriebsstellung, erhält keine elektrische Energie von der Versorgungsvorrichtung 4 und stellt dem Beleuchtungssystem elektrische Energie bereit.

Wenn das Energiespeicherelement 5 in der Ladestellung ist, stellt die Versorgungsvorrichtung 4 dem Superkondensator elektrische Energie bereit. Wenn das Energiespeicherelement 5 in der Betriebsstellung ist, stellt der Superkondensator der Beleuchtungsvorrichtung 6 Energie bereit.

Das feststehende Element 2 hat einen im Wesentlichen kastenförmigen Körper und umfasst eine Rückwand 21, eine untere Wand 22, eine obere Wand 23, eine erste 24 und eine zweite Seitenwand 25. Diese Wände 21-25 definieren ein Gehäuse 26 des feststehenden Elements 2. Dieses Gehäuse 26 ist dazu ausgestaltet, das bewegliche Element 1 mindestens teilweise zu enthalten.

Die Rückwand 21 des feststehenden Elements erstreckt sich entlang einer vertikalen Richtung Y und einer horizontalen Richtung X.

Das bewegliche Element 1 hat einen im Wesentlichen kastenförmigen Körper und umfasst eine vordere Wand 11, eine Rückwand 12, eine untere Wand 13, eine erste 14 und eine zweite Seitenwand 15. Diese Wände 11-15 definieren den Innenraum 10 des beweglichen Elements 1.

Die Rückwand 12 des beweglichen Elements 1 erstreckt sich entlang der vertikalen Richtung Y und der horizontalen Richtung X.

In den Beispielen von Fig. 3-7 sind einige Platten des feststehenden Elements 2 aus Gründen der Übersichtlichkeit nicht dargestellt.

Das bewegliche Element 1 ist entlang einer Gleitrichtung Z verlagerbar. Die Gleitrichtung Z verläuft senkrecht zu der vertikalen Richtung Y und zu der horizontalen Richtung X.

Wenn das bewegliche Element 1 in der Schließstellung ist, trifft die vordere Wand 12 dieses beweglichen Elements 1 auf das feststehende Element 2, wie in den Beispielen von Fig. 1, 3, 4 und 7 zu erkennen ist. Das Gehäuse 26 des feststehenden Elements 2 kann bevorzugt dazu ausgestaltet sein, das bewegliche Element 1 mit Ausnahme von dessen vorderer Wand 11 vollständig zu enthalten.

Wenn das bewegliche Element 1 in der Offenstellung ist, trifft die vordere Wand 12 des beweglichen Elements 1 nicht auf das feststehende Element 2, d. h., die vordere Wand 12 des beweglichen Elements 1 ist von dem feststehenden Element 2 beabstandet, wie in den Beispielen von Fig. 2 und 5 zu erkennen ist.

Wenn das bewegliche Element 1 in der Schließstellung ist, verschließt die vordere Wand 11 des beweglichen Elements 1 eine jeweilige Öffnung 27 des feststehenden Elements 2, die auf Höhe des beweglichen Elements 1 angeordnet ist. Wenn das bewegliche Element 1 in der Offenstellung ist, verschließt seine vordere Wand 11 die jeweilige Öffnung 27 des feststehenden Elements 2 nicht.

Wenn die beweglichen Elemente 1 in der Schließstellung sind, sind sie so angeordnet, dass sie entlang der vertikalen Richtung Y ausgerichtet sind, so dass sie im Wesentlichen eine Säule bilden, und diese Säule ist vorteilhafterweise entlang der vertikalen Richtung Y angeordnet, wie in dem Beispiel von Fig. 1 und 7 zu erkennen ist.

In dem Beispiel von Fig. 7 wird auch gezeigt, dass mit jedem beweglichen Element 1 ein jeweiliges Energiespeicherelement 5 verbunden ist und jedes bewegliche Element 1 eine jeweilige Beleuchtungsvorrichtung 6 umfasst.

In den Beispielen der Figuren ist das Einrichtungselement 100 als Kommode ausgestaltet. In diesem Fall ist das feststehende Element 2 als Gehäusestruktur für Schubladen ausgestaltet und das bewegliche Element 1 als Schublade ausgestaltet. Im Fall der Schublade können die Seitenwände 14, 15 und die Rückwand 12 können auch als "seitliche Wangen" beziehungsweise "hintere Wange" bezeichnet werden. Wenn die Schubladen der Kommode in der Schließstellung sind, können sie so angeordnet sein, dass sie entlang der vertikalen Richtung Y ausgerichtet sind, so dass sie im Wesentlichen eine Säule bilden, und diese Säule ist vorteilhafterweise entlang der vertikalen Richtung Y angeordnet.

In dem Beispiel von Fig. 1 wird die Schublade in der Schließstellung gezeigt, d. h., wenn die vordere Wand der Schublade auf die Gehäusestruktur für Schubladen der Kommode trifft. Umgekehrt ist die Schublade in der Offenstellung, wie in dem Beispiel von Fig. 2 gezeigt, wenn die vordere Wand der Schublade nicht auf die Gehäusestruktur für Schubladen der Kommode trifft. Mit anderen Worten, unter einer Schublade in Schließstellung wird verstanden, dass die vordere Wand der Schublade eine jeweilige Öffnung der Gehäusestruktur für Schubladen verschließt, die auf Höhe der Schublade angeordnet ist, und unter einer Schublade in Offenstellung wird verstanden, dass die vordere Wand der Schublade die jeweilige Öffnung der Gehäusestruktur für Schubladen nicht verschließt.

Das Energiespeicherelement 5 ist auf Höhe der Rückwand 12 des beweglichen Elements 1 angeordnet und zwischen die Rückwand 12 des beweglichen Elements 1 und die Rückwand 21 des feststehenden Elements 2 gesetzt.

Das Energiespeicherelement 5 ist in einem Raum zwischen der Rückwand 12 des beweglichen Elements 1 und der Rückwand 21 des feststehenden Elements 2 montiert.

Das Energiespeicherelement 5 hat einen Körper mit einer flachen und länglichen Form.

Der Körper hat eine Breite A, die geringer als ein Abstand D zwischen der Rückwand 21 des feststehenden Elements 2 und der Rückwand 12 des beweglichen Elements 1 in der Schließstellung ist. Die Breite A des Körpers des Energiespeicherelements 5 wird entlang der Gleitrichtung Z gemessen.

Der Abstand D zwischen der Rückwand 21 des feststehenden Elements 2 und der Rückwand 12 des beweglichen Elements 1 in der Schließstellung und die Breite A des Körpers des Energiespeicherelements 5 sind in dem Beispiel von Fig. 4 eingezeichnet, in der einige Elemente, darunter die Rückwand 21 des feststehenden Elements 2, aus Gründen der Übersichtlichkeit weggelassen wurden. In dem Beispiel von Fig. 4 ist eine Nut 29 zu erkennen, in welche die Rückwand 21 des feststehenden Elements 2 eingelassen werden kann.

Der Abstand D zwischen der Rückwand 21 des feststehenden Elements 2 und der Rückwand 12 des beweglichen Elements 1 in der Schließstellung beträgt bevorzugt zwischen 1 cm und 10 cm.

Das Beleuchtungssystem des Einrichtungselements 100 umfasst ein Stromanschlusssystem, das dazu ausgestaltet ist, elektrische Energie von der Versorgungsvorrichtung 4 zum Energiespeicherelement 5 zu übertragen.

Das Stromanschlusssystem umfasst eine Stromschiene 7, die dazu ausgestaltet ist, elektrische Energie von der Versorgungsvorrichtung 4 zum Energiespeicherelement 5 zu übertragen. Die Stromschiene 7 wird im weiteren Verlauf der Einfachheit halber auch als "Schiene" bezeichnet.

Die Schiene 7 hat eine im Wesentlichen geradlinige Form und ist entlang der vertikalen Richtung Y angeordnet. Wie in dem Beispiel von Fig. 7 zu erkennen ist, ist es so möglich, elektrische Energie zu jedem Energiespeicherelement 5 zu übertragen, das mit jedem beweglichen Element 1 verbunden ist.

Die Versorgungsvorrichtung 4 stellt der Stromschiene 7 elektrische Energie über ein Stromkabel 91 bereit.

Die Stromschiene 7 umfasst ein Paar Kupferbahnen 71, das sich parallel zu der vertikalen Richtung Y erstreckt.

Die Versorgungsvorrichtung 4 ist über ein Versorgungsstromkabel 92 mit dem Stromnetz verbunden und stellt der Schiene 7 elektrische Energie bereit. Die Versorgungsvorrichtung 4 stellt elektrische Energie mit 24 Volt bereit und ist als Steuertreiberplattform für elektrische und/oder elektronische Geräte, insbesondere vom Typ mit LED, ausgestaltet. Die Versorgungsvorrichtung 4 ist an der Rückwand 12 des feststehenden Elements 2 montiert.

Das Energiespeicherelement 5 umfasst ein Paar Kontaktklemmen 51.

Das Paar Kontaktklemmen 51 ist dazu ausgestaltet, elektrische Energie von der Versorgungsvorrichtung 4 zu erhalten. Das Paar Kontaktklemmen 51 erhält elektrische Energie von der Stromschiene 7.

Wenn das bewegliche Element 1 in der Schließstellung ist, ist das Energiespeicherelement 5 in der Ladestellung und treffen die Kontaktklemmen 51 auf die Stromschiene 7, die dem Superkondensator elektrische Energie bereitstellt. Im Besonderen wirkt jede Kontaktklemme 51 mit einer jeweiligen Kupferbahn 71 der Schiene 7 zusammen. Wenn das bewegliche Element 1 in der Offenstellung ist, ist das Energiespeicherelement 5 in der Betriebsstellung und treffen die Kontaktklemmen 51 nicht auf die Stromschiene 7 und stellt der Superkondensator der Beleuchtungsvorrichtung 6 elektrische Energie bereit. Die Kontaktklemmen 51 können vom Typ mit Feder sein.

Die Stromschiene 7 verläuft in den Beispielen von Fig. 4-7 parallel zu der zweiten Seitenwand 25 des feststehenden Elements 2 und ist auf Höhe der zweiten Seitenwand 25 des feststehenden Elements 2 angeordnet. Die Position der Schiene 7 kann je nach Abstand D zwischen der Rückwand 21 des feststehenden Elements 2 und der Rückwand 12 des beweglichen Elements 1 in der Schließstellung angepasst werden.

Die Schiene 7 ist in einem solchen Abstand B von der Rückwand 21 des feststehenden Elements 2 positioniert, dass die Kontaktklemmen 51 des Energiespeicherelements 5 auf die Stromschiene 7 treffen, so dass das Energiespeicherelement 5 in der Ladestellung ist, wenn das bewegliche Element 1 in der Schließstellung ist. Die Schiene 7 ist mit der zweiten Seitenwand 25 des feststehenden Elements 2 so verbunden, dass sie auf die vertikale Richtung Y ausgerichtet ist.

Der Abstand B zwischen der Schiene 7 und der Rückwand 21 des feststehenden Elements 2 ist in dem Beispiel von Fig. 4 eingezeichnet, in der einige Elemente, darunter die Rückwand 21 des feststehenden Elements 2, aus Gründen der Übersichtlichkeit weggelassen wurden.

Das Paar Kontaktklemmen 51 des Energiespeicherelements 5 ist an einem Ende 52 des Körpers des Energiespeicherelement 5 positioniert.

Das Energiespeicherelement 5 kann bevorzugt einen Einsprung 53 aufweisen, um sich an die Form des beweglichen Elements 1 anzupassen. Im Besonderen kann der Einsprung 53 auf Höhe von Verbindungselementen 54 angeordnet sein, die geeignet sind, die Platten des beweglichen Elements 1 zusammenzufügen. Auf diese Weise kann der Einsprung 53 die Verbindungselemente 54 aufnehmen und sich an die Form des beweglichen Elements 1 anpassen, so dass der Platzbedarf des Einrichtungselements 100 weiter optimiert wird.

Das bewegliche Element 1 umfasst zwei Beleuchtungsvorrichtungen 6. Die Beleuchtungsvorrichtung 6 kann als LED ausgestaltet sein. Jede Seitenwand 14, 15 des beweglichen Elements 1 kann eine jeweilige LED umfassen. Die LED kann an einer in der Seitenwand 14, 15 des beweglichen Elements 1 ausgeführten Vertiefung 61 positioniert sein.

Die LED kann eine längliche Form haben und sich in der Nähe einer oberen Kante 62 der jeweiligen Seitenwand 14, 15 des beweglichen Elements 1 erstrecken. Das Einrichtungselement 100 umfasst ein Stromverteilungssystem, das dazu ausgestaltet ist, elektrische Energie vom Energiespeicherelement 5 zu der Beleuchtungsvorrichtung 6 zu transportieren.

Das Stromverteilungssystem umfasst ein Stromkabel 80, welches das Energiespeicherelement 5 mit der Beleuchtungsvorrichtung 6 verbindet. Jede Beleuchtungsvorrichtung 6 kann mit dem Energiespeicherelement 5 durch ein jeweiliges Stromkabel 80 verbunden werden. Das Stromkabel 80 ist an dem beweglichen Element 1 befestigt. Das Stromkabel 80 kann bevorzugt an der Rückwand 12 des beweglichen Elements 1 befestigt sein. Vorteilhafterweise wird das Stromkabel 80 in der Nähe einer oberen Kante 81 der Rückwand 12 angeordnet, so dass eine besonders ordentliche Anordnung des Stromkabels 80 erhalten wird.

In dem in den Figuren gezeigten Ausführungsbeispiel umfasst das Beleuchtungssystem des Einrichtungselements 100 ein Versorgungsstromkabel 92, das die Versorgungsvorrichtung 4 mit dem Stromnetz verbindet, ein Stromkabel 91, das die Versorgungsvorrichtung 4 mit der Stromschiene 7 verbindet, und ein Stromkabel 80, welches das Energiespeicherelement 5 mit der Beleuchtungsvorrichtung 6 verbindet. Das Einrichtungselement 100 umfasst ein Führungssystem 30. Das bewegliche Element 1 ist entlang der Gleitrichtung Z über das Führungssystem 30 zwischen der Offenstellung und der Schließstellung verschiebbar.

In dem in Fig. 4-6 gezeigten Beispiel umfasst das Führungssystem 30 ein Paar Nuten 31, die an dem beweglichen Element 1 ausgebildet sind. Das Paar Nuten 31 wirkt mit einem Paar Träger 32 zusammen, die an dem feststehenden Element 2 montiert sind, so dass sie relativ zu diesen gleiten. Jede Nut 31 ist an einer jeweiligen Seitenwand 14, 15 des beweglichen Elements 1 ausgebildet und erstreckt sich entlang einer unteren Kante 33 dieser Seitenwand 14, 15. Jeder Träger 32 ist an einer jeweiligen Seitenwand 24, 25 des feststehenden Elements 2 montiert. Jede Nut 31 und jeder Träger verlaufen parallel zu der Gleitrichtung Z. An dem feststehenden Element 2 kann ein Paar Träger 32 für jedes bewegliche Element 1 des Einrichtungselements 100 vorhanden sein. Jedes bewegliche Element 1 kann ein Paar Nuten 31 umfassen, die geeignet sind, mit einem jeweiligen Paar Träger 32 zusammenzuwirken.

## Patentansprüche

1. Einrichtungselement (100), umfassend:
ein bewegliches Element (1) und ein feststehendes Element (2), wobei das bewegliche Element (1) einen Innenraum (10) umfasst und zwischen einer Schließstellung und einer Offenstellung verlagerbar ist, und
ein Beleuchtungssystem, umfassend:
eine Beleuchtungsvorrichtung (6), die dazu ausgestaltet ist, den Innenraum (10) des beweglichen Elements (1) zu beleuchten,
eine Versorgungsvorrichtung (4) und
ein Energiespeicherelement (5), das einen Stromkreis umfasst, der einen Superkondensator beinhaltet,
wobei das Energiespeicherelement (5) mit dem beweglichen Element (1) verbunden ist, so dass das Energiespeicherelement (5) in einer Ladestellung ist,
wenn das bewegliche Element (1) in der Schließstellung ist, und das Energiespeicherelement (5) in einer Betriebsstellung ist, wenn das bewegliche Element (1) in der Offenstellung ist,
wobei die Versorgungvorrichtung (4) dem Energiespeicherelement (5) elektrische Energie bereitstellt, wenn das Energiespeicherelement (5) in der Ladestellung ist,
wobei das Energiespeicherelement (5), wenn es in der Betriebsstellung ist, der Beleuchtungsvorrichtung (6) elektrische Energie bereitstellt.

2. Einrichtungselement (100) nach dem vorhergehenden Anspruch, wobei der Stromkreis des Energiespeicherelements (5) eine Mehrzahl von parallel angeordneten Superkondensatoren umfasst.

3. Einrichtungselement (100) nach einem der vorhergehenden Ansprüche, wobei das bewegliche Element (1) eine Rückwand (12) umfasst, wobei das feststehende Element (2) eine Rückwand (21) umfasst und wobei das Energiespeicherelement (5) an der Rückwand (12) des beweglichen Elements (1) angeordnet ist und zwischen die Rückwand (12) des beweglichen Elements (1) und die Rückwand (21) des feststehenden Elements (2) gesetzt ist.

4. Einrichtungselement (100) nach einem der vorhergehenden Ansprüche, wobei das Energiespeicherelement (5) ein Paar Kontaktklemmen (51) umfasst.

5. Einrichtungselement (100) nach einem der vorhergehenden Ansprüche, wobei das Beleuchtungssystem ein Stromanschlusssystem umfasst, das eine Stromschiene (7) beinhaltet, die dazu ausgestaltet ist, elektrische Energie von der Versorgungsvorrichtung (4) zu dem Energiespeicherelement (5) zu übertragen.

6. Einrichtungselement (100) nach dem vorhergehenden Anspruch, wobei die Stromschiene (7) parallel zu einer ersten (24) oder zu einer zweiten Seitenwand (25) des feststehenden Elements (2) verläuft und an der Seitenwand (24, 25) des feststehenden Elements (2) angeordnet ist.

7. Einrichtungselement (100) nach einem der vorhergehenden Ansprüche, wobei die Beleuchtungsvorrichtung (6) als LED ausgestaltet ist und an dem beweglichen Element (1) angeordnet ist.

8. Einrichtungselement (100) nach einem der vorhergehenden Ansprüche, umfassend ein Stromverteilungssystem, das dazu ausgestaltet ist, elektrische Energie von dem Energiespeicherelement (5) zu der Beleuchtungsvorrichtung (6) zu transportieren.

9. Einrichtungselement (100) nach einem der vorhergehenden Ansprüche, umfassend ein Führungssystem (30), das dazu ausgestaltet ist, das bewegliche Element (1) entlang einer Gleitrichtung (Z) zwischen der Offenstellung und der Schließstellung zu verschieben.

10. Einrichtungselement (100) nach einem der vorhergehenden Ansprüche, umfassend eine Mehrzahl von beweglichen Elementen (1).

11. Einrichtungselement (100) nach einem der vorhergehenden Ansprüche, das als Kommode ausgestaltet ist, wobei das bewegliche Element (1) als Schublade ausgestaltet ist und das feststehende Element (2) als Gehäusestruktur für Schubladen ausgestaltet ist.
